# EUROPÄISCHE PATENTSCHRIFT

(11) **EP 1 252 066 B1**
(45) Veröffentlichungstag und Bekanntmachung des Hinweises auf die Patenterteilung: **18.08.2004**
(21) Anmeldenummer: 01902374.6
(22) Anmeldetag: 31.01.2001
(51) Int. Cl.: B65B 43/14

(54) **GERÄT ZUR AUFNAHME EINES AUS EINER VIELZAHL VON AUS EINER KUNSTSTOFFFOLIE HERGESTELLTEN BEUTELN BESTEHENDEN BEUTELSTAPELS**
APPLIANCE FOR ACCOMMODATING A STACK OF BAGS CONSISTING OF A MULTITUDE OF BAGS MADE OF A PLASTIC FILM
APPAREIL DESTINE A RECEVOIR UNE PILE CONSTITUEE D'UNE PLURALITE DE SACS FABRIQUES A PARTIR D'UNE FEUILLE DE PLASTIQUE

(30) Priorität: 02.02.2000 DE 10004388
(43) Veröffentlichungstag der Anmeldung: 30.10.2002
(73) Patentinhaber: LEMO Maschinenbau GmbH, D-53859 Niederkassel-Mondorf (DE)
(72) Erfinder: MEYER, Armin, 51143 Köln (DE); SCHNEIDER, Jakob, 53859 Niederkassel (DE); SCHULZE, Peter, 40670 Meerbusch (DE)
(74) Vertreter: Thul, Hermann, Dipl.-Phys.
(86) Internationale Anmeldenummer: PCT/EP2001/001035
(87) Internationale Veröffentlichungsnummer: WO 2001/056891

(56) Entgegenhaltungen:
- DE-A- 2 048 816
- US-A- 4 305 558

## Beschreibung

### Technisches Gebiet

Die Erfindung bezieht sich auf ein Gerät zur Aufnahme eines aus einer Vielzahl von aus einer Kunststoffolie hergestellten Beuteln bestehenden Beutelstapels, der unter der Wirkung eines Federelementes über wenigstens eine jeden Beutel beidwandig durchsetzende Aufhängeöffnung an wenigstens einem Freien, aus einem Traggestellt bzw Gehäuse herausragende Ende eines Haltearmes des Gerätes derart haltbar ist, daß dessen vorderster Beutel mit seiner Vorderwand in eine das Befüllen des Beutels ermöglichende Befüllstellung bringbar ist und die Hinterwand des betreffenden Beutels während des Befüllens von dem oder den Haltearmen haltbar und nach dem Befüllen des Beutels vom Traggestell lösbar ist, wobei der von dem oder den Haltearmen des Traggestells haltbare Beutelstapel durch wenigstens eine im Bereich wenigstens einer Durchtrittsöffnung von dem oder den Haltearmen durchsetzten Stützfläche abstütztbar ist und die Stützfläche als gegenüber einer Vertikalen unter einem Winkel (α) verlaufenden Lageplatte ausgebildet ist.

### Stand der Technik

Ein Gerät der eingangs genannten Art, das beispielsweise in einem Supermarkt oder dergleichen eingesetzt werden kann, geht aus der australischen Patentschrift 464139 hervor. Bei diesem bekannten Gerät ist eine im wesentlichen vertikale Gestellwand vorhanden, die von einem hohl ausgebildeten Tragarm durchsetzt ist, der sich im wesentlichen horizontal erstreckt und mit seinem vorderen Mündungsende in den Bereich des jeweils vordersten Beutels des Beutelstapels erstreckt. Zwischen der Gestellwandung und dem hintersten Beutel des Beutelstapels befindet sich eine den Haltearm umgebende Druckfeder, die mit zunehmender Abnahme von Beuteln an der Vorderseite des Beutelstapels den Beutelstapel nach vorne drückt. Die bekannte Einrichtung hat erhebliche Nachteile, die insbesondere darin bestehen, daß es außerordentlich schwierig ist, den Luftdruck innerhalb des Tragarms und die Wirkkraft der Feder so aufeinander abzustimmen, daß tatsächlich immer mit der gewünschten Genauigkeit der vorderste Beutel des Beutelstapels in eine zum Befüllen geeignete Öffnungsposition gelangt. Vielmehr besteht die Gefahr, daß durch die Kraft der Feder und durch den zusätzlichen Luftdruck der Beutel auch an seiner Rückwand vom Beutelstapel bzw. vom Haltearm gelöst wird, so daß die Gefahr besteht, daß der Beutel mit dem bereits eingefüllten Inhalt zu Boden fällt. Auch ist das Einfüllen der Güter an sich problematisch, da insbesondere bei schweren Produkten, wie Gläsern usw. unmittelbar der Bodenbereich beaufschlagt wird, so daß der Beutel aus verhältnismäßig starker Kunststoffolie hergestellt sein muß. Darüber hinaus neigen die Füllgüter dazu, seitlich wegzukippen, wodurch wiederum die Gefahr des einseitigen Lösens der Rückwand des Beutels vom Ausgabegerät besteht.

Eine gattungsgemäße Vorrichtung an Packmaschinen zum Packen von Gegenständen in Plastikbeuteln ist aus der deutschen Offenlegungsschrift DE-OS 2 048 816 bekannt. In dieser Vorrichtung werden die in einem Stapel gesammelten Plastikbeutel durch Aufziehen auf eine Stapelstütze in die Vorrichtung eingebracht. Der Beutelstapel wird anschließend gegen einen festen Gegenhalt verfahren. Die in dieser Weise fixierten Beutel können nun mittels eines Luftstroms geöffnet und anschließend befüllt werden. Zum Entfernen der gefüllten Plastikbeutel müssen diese aus der Fixierung durch den festen Gegenhalt abgezogen werden. Die Preßkraft zum Fixieren der Beutel gegen den Gegenhalt ist dabei dermaßen dimensioniert, daß die gefüllten Beutel leicht vom Stapel abgezogen werden können.

### Darstellung der Erfindung

Ausgehend von diesem Stand der Technik liegt der Erfindung die Aufgabe zugrunde, ein zur Aufnahme eines aus einer Vielzahl von aus einer Kunststoffolie hergestellten Beuteln bestehenden Beutelstapels geeignetes Gerät der eingangs genannten Art zu schaffen, das eine optimale Aufnahme und gute Abstützung eines Beutelstapels ermöglicht und nach dem Öffnen eines Beutels dessen schnelle und sichere Befüllung garantiert, insbesondere bei Kassen mit hohem Durchsatz in Einkaufshäusern, zentralen Verkaufsstellen und dergleichen. Außerdem soll das Gerät neben einer hohen Funktionalität ein gutes Aussehen aufweisen.

Diese Aufgaben werden erfindungsgemäß dadurch gelöst, daß der oder die Haltearme mit seinem innerhalb des Tragegestells gelegenen Ende mit dem Federelement in Wirkverbindung steht, wobei der oder die Haltearme unter Wirkung des Federelementes unter Spannung gehalten wird. Bei der vorliegenden Erfindung wird der Beutelstapel außer über den oder die Haltearme zusätzlich von einer Stützfläche abgestützt, was insbesondere dann besonders einfach ist, wenn die Stützfläche als gegenüber einer Vertikalen unter einem Winkel verlaufende und wenigstens eine der Wandfläche eines Beutels bzw. einer Tragetasche entsprechende Größe aufweisende Lageplatte ausgebildet ist.

Je nach Art der Beutel bzw. zu befüllenden Tragetaschen kann der von der Vertikalen und der Lageplatte eingeschlossene Winkel zwischen 25° und 60° liegen, vorzugsweise beträgt er 30° bis 45°. Bei den bevorzugten Winkellagen läßt sich ein besonders sicheres Befüllen der Beutel erreichen, da einerseits eine gute Öffnung der Beutel erzielbar ist und andererseits eine "gepolsterte" Abstützung des Beutels und damit der einzufüllenden Produkte gewährleistet ist.

Besonders günstige Verhältnisse ergeben sich dann, wenn sich am unteren Ende der Lageplatte eine dazu in einem im wesentlichen zwischen 90° und 120° betragenden Winkel verlaufende bodenseitige Stützplatte angeordnet ist. Diese bodenseitige Stützplatte stellt einerseits sicher, daß bei unsachgemäßer Handhabung des geöffneten Beutels bzw. beim Abrutschen der Beutelrückwand vom Haltearm der gefüllte Beutel von der Stützplatte aufgefangen wird, so daß empfindliches eingefülltes Gut nicht zu Bruch gehen kann. Das gilt insbesondere für den Fall, daß die Lageplatte und die gegebenenfalls über eine Abrundung sich daran anschließende Stützplatte einstückig ausgebildet sind.

Andererseits hat es sich als besonders vorteilhaft herausgestellt, wenn die Stützplatte im wesentlichen in der Ebene der Lageplatte zur Anpassung an unterschiedlich große Beutel bzw. Tragetaschen gegenüber der Lageplatte in der Höhe verstellbar ausgebildet ist. Die Auswahl bzw. die Einstellung des Abstandes zwischen der oder den Durchtrittsöffnungen in der Lageplatte und deren unten liegendem Übergang zur Stützplatte macht es möglich, Beutel bzw. Beutelstapel zu Befüllen, deren unterer Teil, insbesondere deren Bodenbereich, sich von der Lageplatte L-förmig abgewinkelt bis in den Bereich der Stützplatte erstreckt. Auf diese Weise wird erreicht, daß sich beim Abfüllen die eingefüllten Produkte nicht nur gewissermaßen auf einem Polster im Wandungsbereich der einzelnen Beutel, sondern auch im Bodenbereich abstützen.

Auf diese Weise wird garantiert kein Füllgut beschädigt, insbesondere dann nicht, wenn die Lageplatte und die Stützplatte etwas tiefer liegen als obere Randkanten von die Lageplatte und die Stützplatte seitlich begrenzenden Seitenwänden des Gehäuses. Sollten in diesem Fall Flaschen oder dergleichen seitlich etwas wegkippen, so werden diese nicht nur durch die sich im Beutelpolster ergebende Einbauchung zentriert, sondern gegen Herausfallen durch die höher stehenden Seitenwände zusätzlich gesichert.

Die Beutel können durch den oder die Haltearme auf dem Gerät unverblockt, beispielsweise über eine verstärkt ausgebildete Handgrifföffnung gehalten werden, wenn zum Beispiel die Handgrifföffnung durch ein Klebeetikett verstärkt ausgebildet ist oder aber auch durch runde Aufhängeöffnungen, die in einem Abreißstreifen angeordnet sind, über den die einzelnen Beutel im Beutelstapel verblockt sind und von dem die Beutel beim Befüllen abgerissen werden.

Damit die Beutel bzw. der Beutelstapel im Gerät einwandfrei gehalten werden, weisen die Haltearme an ihrem freien, aus dem Gehäuse herausragenden Ende ein Rückhalteelement, beispielsweise in Form eines verdickt ausgebildeten Greiferkopfes auf. Dieser kann eine stirnsteitig angeordnete Kopfplatte und einen unter Federwirkung klappbeweglich gelagerten Untergreifer aufweisen. Andererseits kann bei verblockten Beuteln ein Klemmhalter vorgesehen sein, der vorzugsweise zwei mit Abstand zueinander angeordnete, die Haltearme bildende Haltestäbe gleichzeitig umgreift.

An ihrem unteren Ende stehen die Haltearme bzw. Haltestäbe mit dem Federelement in Wirkverbindung. Dieses kann beispielsweise als einseitig gelagerte Blattfeder ausgebildet sein oder aber auch als gegebenenfalls über ein Zugseil angeschlossene Zugfeder. Durch einen geeigneten Betätigungsmechanismus lassen sich die Haltearme in eine Ladeposition bringen, in der die Beutel zu beispielsweise 500 bis 600 Stück aufgebracht werden können. Zum erleichterten Aufbringen läßt sich beispielsweise der Greiferkopf vom eigentlichen Haltearm abnehmen, beispielsweise durch seitliches Querverschieben.

Das erfindungsgemäße Gerät eignet sich insbesondere zur unmittelbaren Aufstellung bzw. Anbringung an eine Ladenkasse in einer Verkaufsstelle mit hohem Durchsatz.

### Kurze Beschreibung der Zeichnung

Bevorzugte Ausführungsbeispiele der Erfindung sind in der Zeichnung dargestellt und werden im folgenden näher erläutert. Es zeigen:
- Figur 1: eine schematische Darstellung einer ersten Ausführungsform (Grundversion A) eines einen Beutelstapel aufnehmenden Gerätes,
- Figur 2: eine perspektivische Darstellung des in Figur 1 gezeigten Gerätes in einer Ladeposition,
- Figur 3: eine der Figur 2 entsprechende perspektivische Darstellung mit darauf befindlichem Beutelstapel in verkleinertem Maßstab,
- Figur 4: einen Teil des Gerätes mit einem Haltearm in vergrößertem Maßstab,
- Figur 5: eine abgewandelte Ausführungsform des Haltearms,
- Figur 6: eine Einzelheit des in Figur 5 gezeigten Haltearms,
- Figur 7: eine erste Modifikation des Gerätes,
- Figur 8: eine weitere Modifikation des Gerätes,
- Figur 9: eine weitere Modifikation des Gerätes,
- Figur 10: eine abgewandelte Ausführung (Grundversion B) des Gerätes in perspektivischer Darstellung in der Ladeposition,
- Figur 11: die zu Figur 10 gehörende Darstellung des Gerätes mit Beutelstapel,
- Figur 12: eine Einzelheit des Gerätes gemäß Figur 11,
- Figur 13: einen Teil des Gerätes im Bereich eines Betätigungsmechanismus,
- Figuren 14 und 15: Lösungen einer dritten Grundversion C des Gerätes,
- Figuren 16 und 17: perspektivische Darstellungen des Gerätes gemäß den Figuren 14 und 15 mit und ohne Beutelstapel,
- Figur 18: eine vergrößerte Darstellung eines Teils des Gerätes gemäß Figur 14,
- Figur 19: eine Einzelheit des Gerätes gemäß Figur 14 und
- Figuren 20 bis 22: verschiedene Anordnungen des erfindungsgemäß ausgebildeten Gerätes im Bereich einer Ladenkasse.

### Wege zur Ausführung der Erfindung

In den Figuren 1 bis 3 ist ein erfindungsgemäß ausgebildetes Gerät einer Grundversion A dargestellt, das aus einem Gehäuse mit Seitenwänden 2, 3 sowie einer schräg angeordneten Lageplattee 4 und einer an deren unterem Ende sich anschließenden Stützplatte 5 besteht. Im dargestellten Ausführungsbeispiel beträgt die Schräglage (Winkel α) ca. 30°. Die gleiche Größenordnung mit etwa 30° hat auch ein Winkel β zwischen der Lageplattee 4 und der Stützplatte 5. Die Bedeutung des Winkels β wird weiter unten näher erläutert. Durch eine im oberen Bereich der Lageplatte 4 befindliche Durchtrittsöffnung 6, die durch eine Führung 7 begrenzt ist, erstreckt sich ein Haltearm 8 mit einem verdickt ausgebildeten Greiferkopf 9, dessen Bedeutung gleichfalls weiter unten erläutert wird.

Am unteren, d. h. an dem innerhalb des Gehäuses gelegenen Ende des Haltearms 8 greift das freie Ende eines Federelementes an, das in der Grundversion A von einer im Gehäuse bzw. einem Traggestell 10 einseitig gelagerten Blattfeder 11 gebildet ist. Die Blattfeder 11 kann zusammen mit dem Haltearm 8 in einer mit ausgezogenen Linien dargestellten Ladeposition für einen aus einer Vielzahl von Kunststoffbeuteln bestehenden Beutelstapel 12 positioniert werden. In dieser Ladeposition wird die Blattfeder 11 und der Haltearm 8 von einem Betätigungsmechanismus 13 blockiert, der aus einem Stützarm 14 besteht, der um eine Achse 15 gelagert ist und durch ein Betätigungselement in Form eines Verstellknopfes 16 aus der mit ausgezogenen Linien dargestellten Ladeposition bzw. Blockierposition in die mit gestrichenen Linien gezeigte Freigabestellung verstellt werden kann. In dieser Freigabestellung kann sich der Haltearm durch die Wirkung der Blattfeder 11 mit zunehmender Abnahme eines vorderen Beutels des Beutelstapels 12 in die mit gestrichelten Linien dargestellte untere Position verstellen. Durch diese Federwirkung wird sichergestellt, daß der Beutelstapel beispielsweise über eine vorzugsweise verstärkte Handgrifföffnung, wie sie in Figur 3 mit 17 bezeichnet ist, stets auf der Lageplatte 4 sicher gehalten wird. Der Abstand zwischen der Durchtrittsöffnung 6 in der Lageplatte 4 und dem gegebenenfalls abgerundeten Übergang zwischen dem unteren Ende der Lageplatte 4 und der Stützplatte 5 ist mit X bezeichnet. Die Bedeutung des Abstandes X wird weiter unten gleichfalls erläutert.

Wie aus den Figuren 2 und 3 ersichtlich, liegen die Lageplattee 4 und die Stützplatte 5 tiefer als der obere Rand der Seitenwände 2 und 3. Dadurch ist sichergestellt, daß der Beutelstapel sicher in bzw. auf der Lageplatte 4 liegt.

Wie aus den Figuren 4 und 5 ersichtlich, weist der Greiferkopf 9 des Haltearms 12 eine stirnseitige Kopfplatte 18 sowie ferner einen klappbeweglich angelenkten Untergreifer 19 auf, der unter Wirkung von Druckfedern 21 steht. In der in den Figuren 4 und 5 dargestellten Offenstellung befindet sich der Greiferkopf 9 in einer Stellung, die er normalerweise bei aufgefülltem Beutelstapel einnimmt. Andererseits ist der Haltearm 8 in der Ladeposition. Zum Beladen eines Beutelstapels wird der Untergreifer 19 entgegen der Wirkung der Federn 21 auf den Hauptgreifer gedrückt, so daß die Beutel über ihre vorzugsweise verstärkt ausgebildete Handgrifföffnung 17 auf den Haltearm aufgeschoben werden können. Insgesamt lassen sich auf diese Weise beispielsweise 500 bis 600 Beutel aufbringen. In der Ladeposition ist der Haltearm 12 durch den oben erwähnten Betätigungsmechanismus an einer Verstellbewegung blockiert.

Um das Beladen des Haltearms 8 mit Beutel zu erleichtern, kann der gesamte Greiferkopf 9 gemäß Figur 5 seitlich vom Haltearm abgeschoben werden und nach dem Beladen wieder aufgeschoben werden und zwar vorzugsweise gegen einen Anschlag 22 am Haltearm 8. Zum erleichterten Querverschieben eignet sich eine T-Nut 23, wie sie beispielsweise in Figur 6 angedeutet ist.

In den Figuren 7 und 8 sind Variationen bezüglich des Federelementes angeordnet.
So ist in Figur 7 eine Zugfeder 24 vorgesehen, die einerseits am Traggestell 10 des Gehäuses angelenkt ist und über ein Verbindungsmittel, wie beispielsweise ein Zugseil 25, das um eine Umlenkrolle 26 geführt ist, mit dem innenliegenden Ende des Haltearms 8 verbunden, der in diesem Fall in einer Führung 7 verschiebbar gelagert ist.

In Figur 8 greift die bereits im Zusammenhang mit Figur 1 erwähnte Blattfeder 11 an einem Bolzen 27 des Haltearms 8 an.

In Figur 9 ist die Verbindung zwischen der Blattfeder 11 und dem Haltearm 8 über eine Langlochverbindung 28 hergestellt.

In einer in den Figuren 10 und 11 gezeigten Grundversion B beträgt der Winkel α zwischen der Vertikalen und der Lageplatte 4 etwa 45°, d. h. der Beutelstapel liegt steiler als bei der Ausführungsform gemäß den Figuren 1 bis 3. In Figur 10 ist die Ladeposition gezeigt, d. h. mit herausgefahrenem Haltearm 8. In Figur 11 sieht man die Lage des Beutelstapels 12, wobei zu beachten ist, daß die Länge der Beutel bzw. deren Aufhängung auf dem Haltearm derart ist, daß die Beutel bzw. der Beutelstapel mit einem unteren Teil, vorzugsweise entsprechend einem Bodenbereich, abgewinkelt ist und sich bis in die Stützplatte 6 hinein erstreckt. Das hat den besonderen Vorteil, daß die einzufüllenden Produkte sowohl im Bereich der Lageplatte 4 als auch im Bereich der Stützplatte 5 stets gewissermaßen auf einem Polster eingefüllt werden, so daß deren Beschädigung mit Sicherheit ausgeschlossen werden kann. Um der vorerwähnten Überlänge der Beutel in bezug auf die Auswahl bzw. die Einstellung des Gerätes in optimaler Weise Rechnung zu tragen, ist in Figur 12 eine Lösung dargestellt, wonach die Stützplatte 5 in bezug auf die Lageplatte 4 in deren Ebene in der Höhe verstellbar ist, so wie das mit dem Pfeil 29 angedeutet ist.

In Figur 13 ist schließlich noch ein abgeänderter Betätigungsmechanismus 13 angedeutet, nämlich dergestalt, daß ein Kurvenstück 31 in eine mit ausgezogenen Linien dargestellte Blockierposition und in eine mit gestrichelten Linien dargestellte Freigabeposition geschwenkt werden kann, so daß die Blattfeder 11 entweder in der Ladeposition gehalten werden kann oder aber zusammen mit dem Haltearm 8 in die mit gestrichelten Linien dargestellte untere Entnahmeposition bewegt werden kann.

Die Figuren 14 bis 17 zeigen eine Grundversion C des Gerätes. Hierbei befinden sich in den Beuteln bzw. im Beutelstapel 12 befindliche runde Aufnahmeöffnungen 32 in einem über eine Perforationslinie 33 mit dem eigentlichen Beutel angeschlossenen Abreißstreifen 34. Diese runden Aufhängeöffnungen sind mit Abstand zueinander angeordnet und werden von entsprechend angepaßten, nämlich rundstabartigen Haltearmen 8 gebildet. Im Gegensatz zu den Grundversionen A und B sind mithin in der Grundversion C die einzelnen Beutel des Beutetstapets 12 miteinander verbtockt. Zum Öffnen und Einfüllen von Produkten wird die Vorderwand über die Perforation vom Beutelstapel gelöst, die Produkte eingegeben und schließlich die rückwärtige Wand des betreffenden vordersten Beutel des Beutelstapels 12 vom Abreißstreifen 34 gelöst. Sowohl bei dieser Grundversion C als auch bei den Grundversionen A und B kann der Öffnungsvorgang grundsätzlich zusätzlich noch mit Blasluft unterstützt werden. Auch bei der Grundversion C lassen sich die Haltearme 8 entweder über eine Zugfeder 24 - wie in Figur 14 dargestellt - oder aber über eine Blattfeder 11 - wie in Figur 15 gezeigt - unter Vorspannung halten, damit eine sichere Lage des Beutelstapels garantiert ist.

Aus Figur 19 ist ersichtlich, daß die stabförmigen Haltearme 8, von denen nur einer dargestellt ist, auf einer Winkelleiste 35 angeordnet sein können, die an ihrem einen Ende über den Betätigungsmechanismus 13 blockiert oder freigegeben werden kann und zwar dadurch, daß ein Betätigungsknopf 36 bzw. eine damit unter Federwirkung 37 stehende Sperrstange 38 freigegeben wird.

Aus Figur 18 ist ein Rückhalteelement in Form eines Klemmhalters 39 ersichtlich, der nach Art eines Ordner-Klemmhalters in eine Löse- oder in eine Klemmstellung gebracht werden kann und zwar gleichzeitig für beide stabförmigen Haltearme 8, so daß der oben erwähnte Abreißstreifen 34 sicher auf dem Gerät gehalten wird.

Das Gehäuse bzw. die Lageplatte 4 und die Stützplatte 5 sowie die Seitenwände 2 und 3 des Gerätes 10 können aus Blech, beispielsweise aus Aluminiumblech, aber auch aus Kunststoff hergestellt sein. Selbstverständlich eignen sich auch weitere Werkstoffe, wie Holz oder dergleichen.

Zweckmäßigerweise wird das erfindungsgemäße Gerät 10 unmittelbar im Bereich einer Ladenkasse 41 angeordnet, entweder davorgestellt, wie in Figur 20 gezeigt, oder seitlich daneben, wie in Figur 21 gezeigt. Schließlich kann das erfindungsgemäße Gerät auch in doppelter Ausführung für eine gemeinsame Kasse 41 eingesetzt werden, so wie das aus Figur 22 ersichtlich ist.

Als Beutel sind auch Tragetaschen zu verstehen.

Damit der oben erwähnte "Polstereffekt" immer erhalten bleibt, wird das Gerät schon dann mit neuen Beuteln bestückt, wenn sich noch einige Beutel auf dem Gerät befinden.

## Patentansprüche

1. Gerät zur Aufnahme eines aus einer Vielzahl von aus einer Kunststoffolie hergestellten Beuteln bestehenden Beutelstapels (12), der unter der Wirkung eines Federelementes (11, 24) über wenigstens eine jeden Beutel beidwandig durchsetzende Aufhängeöffnung (17) an wenigstens einem Freien, aus einem Traggestellt (10) bzw. Gehäuse herausragenden Ende eines Haltearmes (8) des Gerätes derart haltbar ist, daß dessen vorderster Beutel mit seiner Vorderwand in eine das Befüllen des Beutels ermöglichende Befüllstellung bringbar ist und die Hinterwand des betreffenden Beutels während des Befüllens von dem oder den Haltearm(en) (8) haltbar und nach dem Befüllen des Beutels vom Traggestell (10) lösbar ist, wobei der von dem oder den Haltearm(en) (8) des Traggestells (10) haltbare Beutelstapel (12) durch wenigstenseine eine im Bereich wenigstens einer Durchtrittsöffnung (6) von dem oder den Haltearmen (8) durchsetzten Stützfläche (4) abstütztbar ist und die Stützfläche als gegenüber einer Vertikalen unter einem Winkel (α) verlaufenden Lageplatte (4) ausgebildet ist, **dadurch gekennzeichnet, daß** der oder die Haltearm(e) (8) mit seinem innerhalb des Traggestells (10) gelegenen Ende mit dem Federelement (11, 24) in Wirkverbindung steht, wobei der oder die Haltearm(e) (8) unter Wirkung des Federelementes (11, 24) unter Spannung gehalten wird.

2. Gerät nach Anspruch 1, **dadurch gekennzeichnet, daß** am unteren, dem Haltearm (8) entgegengesetzten Ende der Lagerplatte (4) eine dazu in einem im wesentlichen zwischen 90° und 120° betragenden Winkel (β) verlaufende bodenseitige Stützplatte (5) angeordnet ist.

3. Gerät nach Anspruch 1 oder 2, **dadurch gekennzeichnet, daß** der von der Vertikalen und der Lageplatte (4) eingeschlossene Winkel (α) zwischen 25° und 60°, vorzugsweise 30° bis 45° beträgt.

4. Gerät nach einem der Ansprüche 2 oder 3, **dadurch gekennzeichnet, daß** die Lagerplatte (4) und die Stützplatte (5) einstückig ausgebildet sind.

5. Gerät nach einem der Ansprüche 2 oder 3, **dadurch gekennzeichnet, daß** die Stützplatte (5) zur Anpassung an unterschiedlich große Beutel bzw. Tragetaschen im wesentlichen in der Ebene der Lageplatte (4) gegenüber dieser in der Höhe verstellbar ausgebildet ist.

6. Gerät nach einem der vorgenannten Ansprüche 4 oder 5, **dadurch gekennzeichnet, daß** der Abstand (X) zwischen der oder den Durchtrittsöffnungen (6) in der Lageplatte (4) und deren unten liegender Übergang zur Stützplatte 5 wählbar ist.

7. Gerät nach einem oder mehreren der Ansprüche 2 bis 6, **dadurch gekennzeichnet, daß** die Lageplatte (4) und die Stützplatte (5) tiefer liegen als obere Randkanten von die Lageplatte und die Stützplatte seitlich begrenzenden Seitenwänden (2, 3) des Traggestells (10).

8. Gerät nach einem oder mehreren der Ansprüche 1 bis 7, **dadurch gekennzeichnet, daß** die Durchtrittsöffnung (6) in der Lageplatte (4) bzw. der dadurch hindurchgeführte Haltearm (8) im Querschnitt einem im wesentlichen mittig gelegenen Griffloch (17), das vorzugsweise durch ein Klebeetikett verstärkt ausgebildet ist, eines im Beutelstapel (12) unverblockt gehaltenen Beutels entspricht.

9. Gerät nach einem oder mehreren der Ansprüche 1 bis 7, **dadurch gekennzeichnet, daß** die Durchtrittsöffnungen (6) in der Lageplatte (4) bzw. die dadurch hindurchgeführten Haltearm (8) im Querschnitt im wesentlichen rund ausgebildet sind und in ihren Abmaßen in etwa den Aufhängeöffnungen in einem Abreißstreifen (34) jedes Beutels entsprechen, der zum Verblocken der Beutel in Bautelstapel (12) dient und über eine Abreißperforation (33) mit der Vorderwand und Rückwand jedes Bautels lösbar verbunden ist.

10. Gerät nach einem der Ansprüche 1 bis 9, **dadurch gekennzeichnet, daß** der oder die die Lageplatte (4) durchsetzenden Haltearme (8) in ihrem freien, aus dem Traggestetl (10) herausragenden Ende ein Rückhalteelement (9, 39) aufweisen.

11. Gerät nach Anspruch 10, **dadurch gekennzeichnet, daß** das Rückhalteelement von einem verdickt ausgebildeten Greiferkopf (9) gebildet ist, der eine stirnseitig angeordnete Kopfplatte (18) und einen dazu unter Federwirkung (21) klappbeweglich gelagerten Untergreifer (19) aufweist.

12. Gerät nach Anspruch 11, **dadurch gekennzeichnet, daß** der Greiferkopf (9) vom Haltearm (8) abnehmbar, vorzugsweise über eine T-Nut (23) oder dergleichen auf Anschlag (22) querverschiebbar ausgebildet ist.

13. Gerät nach Anspruch 10, **dadurch gekennzeichnet, daß** das Rückhalteelement von einem in eine Klemmstellung und in eine Lösestellung umlegbaren Klemmhalter (39) gebildet ist, der vorzugsweise zwei mit Abstand zueinander angeordnete, die Haltearme (8) bildende Haltestäbe gleichzeitig umgreift.

14. Gerät nach Anspruch 1 oder 2, **dadurch gekennzeichnet, daß** das Federelement von einer einseitig eingespannten und an ihrem freien Ende mit dem oder den Haltearmen (8) in Wirkverbindung stehenden Blattfeder (11) gebildet ist.

15. Gerät nach Anspruch 1 oder 2, **dadurch gekennzeichnet, daß** das Federelement von einer mit ihrem einen Ende am Traggestell (10) ortsfest angelenkten und mit ihrem anderen Ende gegebenenfalls über ein Verlängerungsmittel, wie z. B. ein Zugseil (25) oder dergleichen, am innerhalb des Traggestells liegenden Ende des Tragarms (8) angeschlossenen Zugfeder (24) gebildet ist.

16. Gerät nach einem oder mehreren der Ansprüche 1 bis 15, **dadurch gekennzeichnet, daß** der oder die Haltearme (8) mit dem an diesen angreifenden Federelement (11, 24) mit Hilfe eines verstellbaren Betätigungsmechanismus (13) in der Beladepositition blockierbar und für eine Beutelentnahme freischaltbar ist.

17. Gerät nach Anspruch 16, **dadurch gekennzeichnet, daß** der Betätigungsmechanismus (13) ein an einer Außenseite des Traggestells (10), vorzugsweise an dessen Seitenwandung (2, 3) einen Verstellknopf (16, 36) aufweist.

18. Gerät nach einem oder mehreren der Ansprüche 2 bis 17, **dadurch gekennzeichnet, daß** das Traggestell (10), insbesondere dessen Seitenwände (2, 3) einschließlich der Lageplatte (4) und der Stützplatte (5) aus Blech, vorzugsweise Aluminiumblech, hergestellt ist bzw. sind.

19. Gerät nach einem oder mehreren der Ansprüche 2 bis 17, **dadurch gekennzeichnet, daß** das Traggestell (10), insbesondere dessen Seitenwände (2, 3) einschließlich der Lageplatte (4) und der Stützplatte (5) aus Kunststoff hergestellt ist bzw. sind.

20. Gerät nach einem oder mehreren der Ansprüche 1 bis 19, **dadurch gekennzeichnet, daß** zur Unterstützung des Öffnens eines zu befüllenden Beutels ein Luftstrom vorgesehen ist.

21. Verwendung eines Gerätes nach einem der Ansprüche 1 bis 20 als Teilausrüstung einer Ladenkasse (41).

## Claims

1. Apparatus for accommodating a bag stack (12) which comprises a multiplicity of bags produced from a plastic film and can be retained under the action of a spring element (11, 24), via at least one hanging opening (17) passing through both walls of each bag, on at least one free end of a retaining arm (8), the free end projecting out of a carrying framework (10) or housing, of the apparatus such that the front wall of the foremost bag can be moved into a filling position, in which the bag can be filled, and the rear wall of the relevant bag can be retained by the retaining arm(s) (8) during filling and can be released from the carrying framework (10) once the bag has been filled, it being the case that the bag stack (12), which can be retained by the retaining arm(s) (8) of the carrying framework (10), can be supported by at least one supporting surface (4), through which the retaining arm or arms (8) pass in the region of at least one through-passage opening (6), and the supporting surface is designed as a bearing plate (4), which runs at an angle (α) in relation to a vertical, **characterized in that** the retaining arm(s) (8) is/are in operative connection with the spring element (11, 24) by way of its/their end which is located within the carrying framework (10), the retaining arm(s) (8) being retained under stressing under the action of the spring element (11, 24).

2. Apparatus according to Claim 1, **characterized in that** arranged at the bottom end of the bearing plate (4), said end being located opposite the retaining arm (8), is a base-side supporting plate (5), which runs at an angle (β) of essentially between 90° and 120° in relation to the bearing plate.

3. Apparatus according to Claim 1 or 2, **characterized in that** the angle (α) enclosed by the vertical and the bearing plate (4) is between 25° and 60°, preferably 30° to 45°.

4. Apparatus according to either of Claims 2 and 3, **characterized in that** the bearing plate (4) and the supporting plate (5) are formed in one piece.

5. Apparatus according to either of Claims 2 and 3, **characterized in that** the supporting plate (5), for adaptation to differently sized bags or carrier bags, is designed such that it can be adjusted in height in relation to the bearing plate (4) essentially in the plane of this bearing plate.

6. Apparatus according to either of the preceding Claims 4 and 5, **characterized in that** it is possible to select the spacing (X) between the through-passage opening or openings (6) in the bearing plate (4) and the bottom transition between the latter and the supporting plate (5).

7. Apparatus according to one or more of Claims 2 to 6, **characterized in that** the bearing plate (4) and the supporting plate (5) are located at a lower level than top peripheral edges of side walls (2, 3) of the carrying framework (10), said side walls bounding the bearing plate and the supporting plate laterally.

8. Apparatus according to one or more of Claims 1 to 7, **characterized in that** the through-passage opening (6) in the bearing plate (4) or the retaining arm (8) guided through it corresponds, in cross section, to an essentially central grip hole (17) which is preferably reinforced by an adhesive label and belongs to a bag which is not held in block form in the bag stack (12).

9. Apparatus according to one or more of Claims 1 to 7, **characterized in that** the through-passage openings (6) in the bearing plate (4) and the retaining arms (8) guided through them are of cross-sectionally essentially round design and correspond, in terms of their dimensions, approximately to the hanging openings in a tear-off strip (34) of each bag, this strip serving for the block formation of the bags in bag stacks (12) and being connected in a releasable manner to the front wall and rear wall of each bag via a tear-off perforation (33).

10. Apparatus according to one of Claims 1 to 9, **characterized in that** the retaining arm or arms (8) passing through the bearing plate (4) has/have a restraining element (9, 39) in its/their free end projecting out of the carrying framework (10).

11. Apparatus according to Claim 10, **characterized in that** the restraining element is formed by a thickened gripper head (9) which has a head plate (18) arranged on the end side and also a bottom gripper (19), which is mounted such that it can be swung under spring action (21) in relation to the head plate.

12. Apparatus according to Claim 11, **characterized in that** the gripper head (9) is designed such that it can be removed from the retaining arm (8), preferably such that it can be displaced transversely up to a stop (22) via a T-groove (23) or the like.

13. Apparatus according to Claim 10, **characterized in that** the restraining element is formed by a clamping holder (39) which can be tilted over into a clamping position and into a release position and preferably engages simultaneously around two spaced-apart retaining rods which form the retaining arms (8).

14. Apparatus according to Claim 1 or 2, **characterized in that** the spring element is formed by a leaf spring (11) which is clamped in at one end and is operatively connected to the retaining arm or arms (8) at its free end.

15. Apparatus according to Claim 1 or 2, **characterized in that** the spring element is formed by a tension spring (24) which has one end articulated in a stationary manner on the carrying framework (10) and has its other end connected, if appropriate via an extension means, e.g. a pulling cable (25) or the like, to that end of the carrying arm (8) which is located within the carrying framework.

16. Apparatus according to one or more of Claims 1 to 15, **characterized in that**, with the aid of an adjustable actuating mechanism (13), the retaining arm or arms (8), with the spring element (11, 24) acting thereon, can be blocked in the loading position and can be freed for bag removal.

17. Apparatus according to Claim 16, **characterized in that** the actuating mechanism (13) has an adjusting knob (16, 36) on an outer side of the carrying framework (10), preferably on the side wall (2, 3) thereof.

18. Apparatus according to one or more of Claims 2 to 17, **characterized in that** the carrying framework (10), in particular the side walls (2, 3) thereof, including the bearing plate (4) and the supporting plate (5), is/are produced from sheet metal, preferably sheet aluminium.

19. Apparatus according to one or more of Claims 2 to 17, **characterized in that** the carrying framework (10), in particular the side walls (2, 3) thereof, including the bearing plate (4) and the supporting plate (5) is/are produced from plastic.

20. Apparatus according to one or more of Claims 1 to 19, **characterized in that** an air stream is provided in order to assist the opening of a bag which is to be filled.

21. Use of an apparatus according to one of Claims 1 to 20 as part of a cashdesk (41).

## Revendications

1. Appareil de réception d'une pile de sachets (12) constituée d'une pluralité de sachets fabriqués en film de matière plastique, qui sous l'effet d'un élément à ressort (11, 24) peut être maintenue par l'intermédiaire d'un orifice d'accrochage (17) traversant au moins les deux parois de chaque sachet sur au moins une extrémité libre d'un bras de maintien (8) qui saillit hors d'une structure porteuse (10) ou d'un boîtier de l'appareil, de façon à ce que son sachet situé le plus à l'avant puisse être amené par sa paroi antérieure dans une position de remplissage permettant le remplissage du sachet et que pendant le remplissage, la paroi postérieure du sachet concerné puisse être maintenue par le ou par les bras de maintien (8) et qu'après le remplissage du sachet, elle puisse être détachée de la structure porteuse (10), la pile de sachets (12) qui peut être maintenue par le ou les bras de maintien (8) de la structure porteuse (10) pouvant être soutenue par au moins une surface de soutien (4) traversée par le ou les bras de maintien (8) dans la zone d'au moins un orifice de passage (6) et la surface de soutien étant conçue en tant que plateau de réception (4) s'étendant sous un angle (α) par rapport à une verticale, **caractérisé en ce que** par son (leur) extrémité située à l'intérieur de la structure porteuse (10), le ou les bras de maintien (8) se trouve(nt) en liaison active avec l'élément à ressort (11, 24),
le ou les bras de maintien (8) étant maintenu(s) sous tension sous l'effet de l'élément à ressort (11, 24).

2. Appareil selon la revendication 1, **caractérisé en ce que** sur l'extrémité inférieure du plateau de réception (4) qui est opposée au bras de maintien (8), est disposé côté fond un plateau de support (5), qui s'étend à un angle (β) sensiblement situé entre 90° et 120° par rapport à celui-ci.

3. Appareil selon l'une quelconque des revendications 1 ou 2, **caractérisé en ce que** l'angle (α) formé par la verticale et par le plateau de réception (4) est compris entre 25° et 60°, de préférence entre 30° et 45°.

4. Appareil selon l'une quelconque des revendications 2 ou 3, **caractérisé en ce que** le plateau de réception (4) et le plateau de support (5) sont conçus en monobloc.

5. Appareil selon l'une quelconque des revendications 2 ou 3, **caractérisé en ce que** pour être adapté à plusieurs dimensions de sachets ou de sacs de transport, le plateau de support (5) est réglable en hauteur par rapport au plateau de réception (4), essentiellement sur le plan de ce dernier.

6. Appareil selon l'une quelconque des revendications 4 ou 5, **caractérisé en ce que** la distance (x) entre le ou les orifice(s) de passage (6) dans le plateau de réception (4) et leur passage vers le plateau de support (5) situé plus bas est sélectionnable.

7. Appareil selon l'une quelconque ou plusieurs des revendications 2 à 6, **caractérisé en ce que** le plateau de réception (4) et le plateau de support (5) sont situés plus bas que des arêtes de bordure supérieures de parois latérales (2, 3) de la structure porteuse (10) qui délimitent latéralement la plaque de réception et la plaque de support.

8. Appareil selon l'une quelconque ou plusieurs des revendications 1 à 7, **caractérisé en ce que** l'orifice de passage (6) dans le plateau de réception (4) ou le bras de maintien (8) traversant ce dernier correspond dans la section transversale à un orifice de préhension (17) sensiblement central et renforcé de préférence par une étiquette collante d'un sachet librement maintenu dans la pile de sachets (12).

9. Appareil selon l'une quelconque ou plusieurs des revendications 1 à 7, **caractérisé en ce que** les orifices de passage (6) dans le plateau de réception (4) ou les bras de maintien (8) qui traversent ces derniers sont conçus avec une section transversale sensiblement ronde et correspondent environ dans leurs dimensions aux orifices d'accrochage ménagés dans un ruban déchirable (34) de chaque sachet, destiné à bloquer le sachet dans la pile de sachets (12) et relié de façon amovible à la paroi antérieure et postérieure de chaque sachet, par l'intermédiaire d'une perforation d'arrachage (33).

10. Appareil selon l'une quelconque des revendications 1 à 9, **caractérisé en ce que** sur leur extrémité libre, qui saillit hors de la structure porteuse (10), le ou les bras de maintien (8) qui traversent le plateau de réception (4) sont munis d'un élément de retenue (9, 39).

11. Appareil selon la revendication 10, **caractérisé en ce que** l'élément de retenue est formé par une tête à grappin (9) surépaissie, munie d'une plaque de tête (18) disposée côté frontal et d'un sous-grappin (19) logé de façon rabattable par rapport à cette dernière, sous l'effet d'un ressort (21).

12. Appareil selon la revendication 11, **caractérisé en ce que** la tête à grappin (9) est conçue de façon amovible par rapport au bras de maintien (8) et déplaçable en direction transversale sur une butée (22), de préférence par l'intermédiaire d'une rainure en T (23) ou similaire.

13. Appareil selon la revendication 10, **caractérisé en ce que** l'élément de retenue est conçu par un dispositif de serrage (39) rabattable dans une position de serrage et dans une position de desserrage qui entoure simultanément de préférence deux tiges de maintien formant les bras de maintien (8) et disposées à distance l'une de l'autre.

14. Appareil selon l'une quelconque des revendications 1 ou 2, **caractérisé en ce que** l'élément à ressort est formé par un ressort feuilleté (11) serré d'un côté et qui par son extrémité libre se trouve en liaison active avec le ou les bras de maintien (8).

15. Appareil selon l'une quelconque des revendications 1 ou 2, **caractérisé en ce que** l'élément à ressort est formé par un ressort de traction (24) articulé en position fixe sur la structure porteuse (10), par l'intermédiaire de l'une de ses extrémités et raccordé par l'intermédiaire de son autre extrémité sur l'extrémité du bras support (8) qui est située à l'intérieur de la structure porteuse, le cas échéant par l'intermédiaire d'une rallonge, comme par exemple un câble de traction (25) ou analogue.

16. Appareil selon l'une quelconque ou plusieurs des revendications 1 à 15, **caractérisé en ce que**, par l'intermédiaire de l'élément à ressort (11, 24) qui s'accroche sur eux, le ou les bras de maintien (8) peut(vent) être bloqué(s) dans la position de chargement, à l'aide d'un mécanisme d'actionnement réglable (13) et librement commuté(s) pour le prélèvement des sachets.

17. Appareil selon la revendication 16, **caractérisé en ce que** sur une face extérieure de la structure porteuse (10), de préférence sur la paroi latérale (2, 3) de cette dernière, le mécanisme d'actionnement (13) est muni d'une tête de réglage (16, 36).

18. Appareil selon l'une quelconque ou plusieurs des revendications 2 à 17, **caractérisé en ce que** la structure porteuse (10), notamment les parois latérales (2, 3) de cette dernière, y compris le plateau de réception (4) et le plateau de support (5) est (sont) fabriqué(e)s en tôle, de préférence en tôle d'aluminium.

19. Appareil selon l'une quelconque ou plusieurs des revendications 2 à 17, **caractérisé en ce que** la structure porteuse (10), notamment les parois latérales (2, 3) de cette dernière, y compris le plateau de réception (4) et le plateau de support (5) est (sont) fabriqué(e)s en matière plastique.

20. Appareil selon l'une quelconque ou plusieurs des revendications 1 à 19, **caractérisé en ce qu'**un flux d'air est prévu pour assister l'ouverture d'un sachet destiné à être rempli.

21. Utilisation d'un appareil selon l'une quelconque des revendications 1 à 20, en tant qu'équipement partiel de la caisse d'un magasin (41).
